# EUROPÄISCHE PATENTSCHRIFT

(11) **EP 0 120 492 B1**
(45) Veröffentlichungstag und Bekanntmachung des Hinweises auf die Patenterteilung: **13.07.1988**
(21) Anmeldenummer: 84103320.2
(22) Anmeldetag: 26.03.1984
(51) Int. Cl.: C11D 11/02, C11D 1/72

(54) **Körnige, freifliessende Waschmittelkomponente und Verfahren zu ihrer Herstellung**
Granular, free flowing detergent components and process for their preparation
Composante granuleuse de détergent, à écoulement libre et procédé pour sa préparation

(30) Priorität: 25.03.1983 DE 3310906; 13.10.1983 US 541569; 10.12.1983 DE 3344698
(43) Veröffentlichungstag der Anmeldung: 03.10.1984
(73) Patentinhaber: Henkel Kommanditgesellschaft auf Aktien, 40191 Düsseldorf (DE)
(72) Erfinder: Koch, Otto, Dr., D-5653 Leichlingen (DE); Reuter, Herbert, Dr., D-4010 Hilden (DE); Seiter, Wolfgang, Dr., D-4040 Neuss 21 (DE)

(56) Entgegenhaltungen:
- DE-A- 2 724 349
- FR-A- 1 579 247
- GB-A- 2 082 620
- CHEMICAL ABSTRACTS, Band 93, Nr. 10, September 1980, Seite 117, Ref.Nr. 97309p, Columbus, Ohio, US; & JP - A - 80 62 999 (KAWAKEN FINE CHEMICALS CO. LTD.) 12.05.1980

## Beschreibung

Waschmittel mit vergleichsweise hohem Schüttgewicht v,on mehr als 600 g/I haben in neuerer Zeit erhöhtes Interesse gewonnen, da sie bei gleichem Wirkstoffgehalt weniger Verpackungsvolumen erfordern und damit Einsparungen an Verpackungsrohstoffen ermöglichen. Im Prinzip sind Waschpulver mit hoher Schüttdichte seit langem bekannt. Hierzu zählen z.B. Mittel mit hohem Soda- bzw. Silikatgehalt, wie sie früher z.B. durch einfaches Zusammenmischen der Einzelbestandteile oder durch Trocknen wässriger Gemische auf Horden oder beheizten Walzen, Extrudieren oder Sprühkristallisation erhalten wurden. Diese spezifisch schweren Pulver neigen zum Zusammenbacken, weisen in der Regel mangelhafte Lösungseigenschaften auf und sind in neuzeitlichen Waschmaschinen mit vorprogrammierten Taktzeiten nicht brauchbar. Diese Mittel wurden daher inzwischen von spezifisch leichten, mittels Heisssprühtrocknung hergestellten Pulvern mit poröser Kornstruktur abgelöst, die zwar in der Regel schnellöslich sind, andererseits verhältnismässig viel Verpakkungs- und Transportvolumen beanspruchen.

Es ist ferner bekannt, dass man das Schüttgewicht derartiger Sprühpulver erhöhen kann, wenn man sie anschliessend mit flüssigen oder geschmolzenen nichtionischen Tensiden besprüht. Man erhöht damit gleichzeitig wegen der günstigen Wascheigenschaften der nichtionischen Tenside die Waschkraft der Mittel und vermeidet das bei Heisssprühtrocknung auftretende Problem der Rauchbildung in der Abluft der Sprühtürme, die durch mitgeführtes nichtionisches Material verursachtwird. Geht man z.B. nach dem Verfahren der DE-AS 1 098132 vor, bei dem das nichtionische Tensid auf sprühgetrocknetes Polyphosphat aufgebracht wird, erhält man jedoch lediglich Schüttgewichte von weniger als 550 g/I. Aus den US Patentschriften 3 838 072, 3 849 327 und 3 886 098 ist ein ähnliches Verfahren bekannt, mit dem durch Sprühtrocknen eines Slurries aus anorganischen Salzen wie Natriumsilikat, Natriumsulfat und Natriumtriphosphat sowie Sulfonat-Tensiden und Seifen ein körniges poröses Trägermaterial hergestellt wird, das man anschliessend in einem Mischer mit einem nichtionischen Tensid besprüht. Auf diese Weise können bis zu 20 Gew.-% an nichtionischen Tensiden nachträglich auf das sprühgetrocknete Trägermaterial aufgebracht werden. Um die Rieselfähigkeit zu verbessern, wird ein Pulverzusatz von z.B. Talk, feinteiliger Kieselsäure oder calciniertem Ton empfohlen. Auch ein Vergrauungsinhibitor in Pulverform, z.B. Carboxymethylcellulose, kann nachträglich hinzugemischt werden. Die so erhaltenen, mit nichtionischen Tensiden beladenen Pulver können ein Schüttgewicht von über 500 g/I, beispielsweise 700 g/1 und eine Rieselfähigkeit von z. B. bis zu 76% der von trockenem Sand aufweisen. Die Grösse dieser Pulverteilchen liegt zwischen 3,3 mm bis 0,075 mm, insbesondere zwischen 0,83 und 0,15 mm.

Körnige Waschmittel mit einem Schüttgewicht von wenigstens 500 g/I, die aus im wesentlichen kugelförmigen Partikeln bestimmter Korngrösse bestehen und ein Fliessvermögen von 70%, bezogen auf trockenen Sand, aufweisen, sind aus der deutschen Offenlegungsschrift 2 742 683 bekannt.

Diese in einer Kunststoffflasche abgefüllten Mittel weisen einen Gehalt von 30 bis 80% an Gerüststoffen, 2 bis 40% an Tensiden, die im wesentlichen nichtionisch sind, 0 bis 20% an sonstigen Zusätzen, 0 bis 50% an Füllstoffen und 3 bis 15% an Feuchtigkeit auf. Zwar wird die Herstellung der so beschriebenen Produkte als beliebig bezeichnet, beispielsweise auch durch Sprühtrocknung oder Granulation. Der einzige konkret angegebene und somit brauchbare Weg führt jedoch über ein zweistufiges und daher aufwendiges Herstellungsverfahren, bei dem man zunächst sogenannte _{"}Basiskügelchen_{"} (base beads) mit poröser Aussenfläche und einem mehr oder weniger saugfähigen Innengerüst durch Sprühtrocknung eines wässrigen Slurries herstellt, die anschliessend mit dem flüssigen bzw. geschmolzenen nichtionischen Tensid besprüht bzw. getränkt werden. Abgesehen von der Aufwendigkeit des Herstellungsverfahrens bereitet es Schwierigkeiten, klebfreie Körner mit einem Gehalt von über 20 Gew.-% an flüssigen bzw. niedrigschmelzenden nichtionischen Tensiden herzustellen. Ausserdem besitzen die Produkte vergleichsweise ungünstige Lösungseigenschaften in kaltem Leitungswasser, so dass ungelöste Anteile in den Einspülkästen bzw. im Laugenbehälter von Trommelwaschmaschinen zurückbleiben können.

Aus der DE-AS 1 792 434 ist schliesslich ein Verfahren zur Herstellung von körnigen Waschmitteln mit einem Gehalt von 2 bis 15 Gew.-% an anionischen und 5 bis 20 Gew.-% an nichtionischen Tensiden sowie 25 bis 60 Gew.-% Tripolyphosphat durch Sprühtrocknen eines Slurries bekannt. Das zum Ansetzen des Slurries verwendete Tripolyphosphat muss teilweise prähydratisiert werden. Diese partielle Prähydratisierung ist erforderlich, damit schüttfähige Pulver entstehen. Das Verfahren liefert lockere Pulver mit einem Schüttgewicht von weniger als 550 g/I und - sofern der Anteil an nichtionischem Tensid 15 Gew.-% wesentlich übersteigt- nur sehr mässigen Rieseleigenschaften. So erweist es sich als unmöglich, das Pulver in definierter Menge aus einer Pakkung oder Flasche in einen Messbecher zu überführen, da es nicht gleichmässig rieselt. Vielmehr kommt es aus der zum Ausschütten geneigten Packung auch bei vorsichtigem Rütteln nicht zum gleichmässigen Ausfliessen, sondern das Pulver staut sich oder es schiesst in unkontrollierbarer Weise aus der Öffnung, wobei es nicht selten zum Überfliessen des Messbechers bzw. Verschütten grösserer Pulvermengen kommt.

Es bestand somit die Aufgabe, unter Vermeidung der bekannten Nachteile eine körnige Waschmittelkomponente und daraus ein Waschmittel herzustellen, das
a) ein hohes Schüttgewicht aufweist, so dass das Verpackungsvolumen wesentlich, d.h. ca. auf die Hälfte eines üblichen sprühgetrockneten Mittels erniedrigt werden kann, b) einen wesentlich, ca. auf das Doppelte erhöhten Gehalt an waschaktiver Substanz aufweist, so dass der Verbraucher bei trotz geringer, beispielsweise auf die Hälfte erniedrigter Dosierung die gleiche Waschkraft einsetzt wie bei einem herkömmlichen Sprühpulver,
c) trotz des sich daraus ergebenden hohen Gehaltes an nichtionischen Tensiden, die bekanntlich die Neigung eines Pulvers zum Kleben erhöhen, so gut rieselfähig ist, dass es sich wie eine Flüssigkeit ausschütten und durch einfaches Vor-und Zurückneigen der Vorratspackung exakt in einen Messbecher dosieren lässt,
d) möglichst in einstufiger Verfahrensweise hergestellt werden kann, ohne dass sich dabei besondere verfahrenstechnische Probleme ergeben.

Der Fachmann sah sich in diesem Falle vor die folgenden Probleme gestellt:
Ein unter üblichen Bedingungen, d.h. mittels Druckzerstäubung von wässrigen Aufschlämmungen durchgeführtes Sprühtrocknungsverfahren erschien für die Lösung dieser Aufgabe wenig aussichtsreich, da diese Arbeitsweise in der Regel zu aufgeblähten, d.h. porösen Körnern mit dementsprechend niedrigen Schüttgewichten führt. Bei einem nachträglichen Zumischen bzw. Tränken mit verflüssigten nichtionischen Tensiden hätten die Poren der Körner zwar mehr oder weniger gefüllt und das Schüttgewicht dementsprechend erhöht werden können, jedoch erfordert die zweistufige Arbeitsweise wegen der Notwendigkeit, grosse Pulvermengen zu dosieren, zu mischen bzw. zu granulieren sowie anschliessend die gröberen Aggregate abzutrennen, einen erheblichen apparativen und zeitlichen Aufwand.

Ausserdem bestanden gegen das Sprühtrocknen von Pulvern mit hohem Tensidgehalt, insbesondere mit hohem Anteil an nichtionischen Tensiden, wegen der Gefahr von Staubexplosionen bzw. wegen der zu erwartenden erheblichen Rauchbildung in der Abluft der Sprühanlagen grösste Bedenken. Deshalb wird in der einschlägigen Fach- und Patentliteratur davor gewarnt, derartige hochtensidhaltige Gemische in Heisssprühtürmen zu verarbeiten und stattdessen vorgeschlagen, höhere Anteile an nichtionischem Tensid durch Sprühgranulierung den vorgefertigten Trägerkörnern zuzumischen. Dieses Zumischen erfolgt üblicherweise in kontinuierlich oder diskontinuierlich arbeitenden Mischvorrichtungen, wobei das Trägerkorn einer intensiven mechanischen Bearbeitung unterworfen wird. Eine solche Arbeitsweise erfordert daher die Herstellung verhältnismässig fester, d.h. gegen Abrieb beständiger Körner. Derartige Körner, die üblicherweise höhere Anteile an Natriumsilikat als Festigkeitsverbesserer enthalten, besitzen meist nur mässige Löslichkeitseigenschaften insbesondere in kaltem Wasser und weisen vielfach nur ein begrenztes Aufnahmevermögen für flüssige bzw. klebrige nichtionische Tenside auf.

Gegenstand der Erfindung, durch welche die aufgezeigten Probleme gelöst werden, ist eine körnige, freifliessende, in Wasser schnellösliche Waschmittelkomponente mit einem Schüttgewicht von 550 bis 800 g/l, bestehend aus synthetischen, im wesentlichen nichtionischen Tensiden, anorganischen Trägersubstanzen einschliesslich Alkalimetallsilikaten, sonstigen organischen Waschhilfsmitteln und adsorptiv bzw. als Hydrat gebundenem Wasser. Diese körnige Waschmittelkomponente ist dadurch gekennzeichnet, dass sie durch Sprühtrocknung hergestellt ist und zu mehr als 50 Gew.-% aus tropfenförmigen bis stäbchenförmigen Partikeln mit einem mittleren Durchmesser von 0,02 bis 1,5 mm, einer mittleren Länge von 0,1 bis 5 mm und einem Verhältnis von mittlerem Durchmesser zu mittlerer Länge von 1:1,2 bis 1:10 besteht und ihr Gehalt an alkoxylierten nichtionischen Tensiden 15 bis 28 Gew.-%, an synthetischen anionischen Tensiden weniger als 1 Gew.-%, an Seife weniger als 0,2 Gew.-% und an anorganischer Trägersubstanz 40 bis 80 Gew.-%, bezogen auf wasserfreie Substanz, beträgt. Diese körnige Waschmittelkomponente ist der wesentliche Bestandteil eines durch Hinzumischen weiterer Pulverkomponenten hergestellten freifliessenden Waschmittels; die körnige Waschmittelkomponente nach obiger Definition kann aber auch der praktisch alleinige Bestandteil eines Waschmittels sein. Demnach ist die erfindungsgemäss körnige Waschmittelkomponente in Mengenanteilen von 15 bis 100%, vorzugsweise von 50 bis 95% in dem freifliessenden Waschmittel enthalten.

Geeignete alkoxylierte nichtionische Tenside sind ethoxylierte Alkohole mit 12 bis 24, vorzugsweise 14 bis 18 Kohlenstoffatomen und durchschnittlich 3 bis 20, vorzugsweise 4 bis 16 Glykolethergruppen. Die Kohlenwasserstoffreste können gesättigt oder einfach ungesättigt, linear oder auch in 2-Stellung methylverzweigt (Oxo-Rest) sein und sich beispielsweise von natürlich vorkommenden bzw. hydrierten Fettresten und bzw. oder synthetischen Resten ableiten. Als besonders geeignet haben sich von Cetyl-, Stearyl- und Oleylalkohol sowie deren Gemischen abgeleitete Ethoxylate erwiesen. Beispiele dafür sind Talgfettalkohole mit durchschnittlich 4 bis 8 Ethylenoxidgruppen (EO), Talgfettalkohol mit durchschnittlich 10 bis 18 EO und Oleylalkohol mit durchschnittlich 6 bis 12 EO sowie deren Gemische. Solche Gemische aus zwei und mehr Tensiden mit unterschiedlichem EO-Gehalt, in denen der Anteil an höher ethoxylierten Alkoholen überwiegt, haben sich als besonders vorteilhaft erwiesen, da die Neigung zur Rauchbildung in der Abluft (sog. Pluming) besonders gering und die Waschwirkung gegenüber mineralischen und fetthaltigen Anschmutzungen besonders ausgeprägt ist.

Beispiele hierfür sind Gemische aus
(a) Talgalkohol mit 4- 6 EO,
(b) Talgalkohol mit 12-16 EO,
(c) technischer Oleylalkohol (d.h. Gemische aus

Oleyl- und Stearylalkohol) mit 6 bis 12 EO, beispielsweise im Verhältnis a : b = 2 : 1 bis 1 : 4 bzw. a zu b zu c wie 2 : 1 : 1 bis 2 : 1 : 4 bzw. 1 : 1 : 1 bis 1 : 4 : 1.

Als vorteilhaft im Sinne einer geringen Neigung zum «Pluming» haben sich auch alkoxylierte Alkohole erwiesen, bei deren Herstellung zunächst 1 bis 3 Mol Propylenoxid und anschliessend 4 bis 20, vorzugsweise 4 bis 7 Mol Ethylenoxid an den Alkohol angelagert wurden. Sie können insbesondere in den vorgenannten Gemischen die Komponenten (a) und (b) ganz oder teilweise ersetzen.

Weitere geeignete nichtionische Tenside sind solche, die eine ähnliche Verteilung der Ethylenglykol- bzw. Propylenglykolethergruppen aufweisen und sich von Alkylphenolen, Fettaminen, Fettsäureamiden und Fettsäuren ableiten. Zu den ethoxylierten Fettsäureamiden zählen auch die Fettsäuremono- bzw. -diethanolamide bzw. die entsprechenden Fettsäurepropanolamide. Brauchbar sind auch die wasserlöslichen, 20 bis 250 Ethylenglykolethergruppen und 10 bis 100 Propylenglykolethergruppen enthaltenden Polyethylenoxidaddukte an Polypropylenglykol, Ethylendiaminopolypropylenglykol und Alkylpolypropylenglykol mit 1 bis 10 Kohlenstoffatomen in der Alkylkette. Die genannten Verbindungen enthalten üblicherweise pro Propylenglykol-Einheit 1 bis 5 Ethylenglykoleinheiten. Schliesslich können auch nichtionische Tenside vom Typ der Aminoxide zugegen sein. Auch Polyglykolethergruppen aufweisende Aminoxide können mitverwendet werden. Die erfindungsgemässe Waschmittelkomponente enthält 15 bis 28 Gew.-%, vorzugsweise 17 bis 25 Gew.-% und insbesondere 18 bis 23 Gew.-% an ethoxylierten nichtionischen Tensiden.

Der Gehalt der Waschmittelkomponente an synthetischen anionischen Tensiden, d.h. solchen vom Sulfonat- bzw. Sulfattyp, soll weniger als 1 Gew.-%, vorzugsweise weniger als 0,5 Gew.-%, insbesondere 0 Gew.-% und der an Seife weniger als 0,2 Gew.-%, vorzugsweise 0 Gew.-% betragen. Zweckmässigerweise werden keine Aniontenside eingesetzt, da sich nämlich überraschenderweise gezeigt hat, dass bereits geringe Mengen an derartigen Zusätzen, insbesondere geringste Zusätze an Seife, bei der Sprühtrocknung zu einem Aufblähen der Körner und damit zu einer Abnahme des erwünschten hohen Schüttgewichtes sowie der Rieselfähigkeit führen.

Als anorganische Trägersubstanzen kommen in erster Linie Gerüststoffe in Frage, welche auch die Härtebildner des Wassers zu binden bzw. zu fällen vermögen. Hierzu zählen die Polymerphosphate, insbesondere Natriumtripolyphosphat sowie höherkondensierte Polymerphosphate, wie z. B. Natriumtetraphosphat. Die Polymerphosphate können im Gemisch mit ihren Hydrolyseprodukten, d. h. Ortho- und Pyrophosphat, vorliegen, jedoch ist wegen des höheren Wasch- und Calciumbindevermögens der Polyphosphate eine möglichst geringe Hydrolyse des Polyphosphats beim Ansetzen des Slurries und während der Sprühtrocknung durch geeignete Massnahmen anzustreben.

Als Trägersubstanzen eignen sich insbesondere auch die synthetischen gebundenes Wasser enthaltenden Natriumalumosilikate vom Zeolith A-Typ. Sie können die Polymerphosphate ganz oder teilweise ersetzen, d.h. ihr Einsatz ermöglicht auch die Herstellung phosphatfreier Mittel.

Die Zeolithe kommen in der üblichen hydratisierten, feinkristallinen Form zum Einsatz, d.h. sie weisen praktisch keine Teilchen grösser als 30 µm auf und bestehen vorzugsweise zu wenigstens 80% aus Teilchen einer Grösse von weniger als 10 µm. Ihr Calciumbindevermögen, das nach den Angaben der DE-A-2 412 837 bestimmt wird, liegt im Bereich von 100-200 mg CaO/g. Brauchbar ist insbesondere der Zeolith NaA, ferner auch der Zeolith NaX und Mischungen aus NaA und NaX.

Ein wesentlicher Bestandteil der Trägersubstanz sind Alkalimetallsilikate, insbesondere Natriumsilikate der Zusammensetzung Na₂0: Si0₂ = 1 : 1,5 bis 3,5, vorzugsweise 1 : 2 bis 1 : 2,5. Auch Gemische von Silikaten mit unterschiedlichem Alkaligehalt können verwendet werden, beispielsweise ein Gemisch aus Na0₂: Si0₂ = 1 : 2 und Na20: Si0₂ = 1 : 2,5-3,3, wobei jedoch im Interesse eines hohen Schüttgewichtes der Anteil der Silikate mit höherem Na₂0-Gehalt zweckmässigerweise überwiegen sollte.

Weitere brauchbare Trägersubstanzen, die im Gemisch mit den vorstehend genannten Verbindungen vorliegen können, sind Natriumcarbonat, Natriumsulfat und Magnesiumsilikat. Auch Verbindungen mit hohem Adsorptionsvermögen, wie feinteilige Kieselsäure, Tone oder Bentonite können gegebenenfalls anwesend sein.

Der Anteil der anorganischen Trägersubstanz beträgt insgesamt 40 bis 80 Gew.-%, bezogen auf wasserfreie bzw. nichthydratisierte Bestandteile, vorzugsweise 45 bis 70 Gew.-%. In der erfindungsgemässen Waschmittelkomponente beträgt vorzugsweise der Anteil an Natriumtripolyphosphat (einschliesslich der Hydrolyseprodukte) 0 bis 60 Gew.-%, vorzugsweise 10 bis 50 Gew.-% und insbesondere 20 bis 40 Gew.-%. Der Anteil der Alkalimetallsilikate liegt bei 5 bis 20 Gew.-%, vorzugsweise 6 bis 15 Gew.-% und insbesondere 6,5 bis 12 Gew.-%. Das Natriumalumosilikat ist in Anteilen von 0 bis 40 Gew.-%, vorzugsweise 3 bis 30 Gew.-% und insbesondere 5 bis 25 Gew.-% zugegen. Der Anteil an Natriumsilikat kann in solchen Trägersalzgemischen, die im wesentlichen aus Natriumtripolyphosphat bzw. aus Zeolith sowie deren Gemischen bestehen, auch über den angegebenen Maximalgehalt von 20 Gew.-% hinaus erhöht werden, ohne dass sich daraus grössere Nachteile für das Lösungsverhalten der Partikel ergeben. Das gleiche gilt in den Fällen, in denen der Anteil des Natriumalumosilikats über die angegebene Menge von 40 Gew.-% hinaus erhöht wird. In diesen Fällen kann der Anteil an Zeolithen bis zu 65 Gew.-% betragen.

Obwohl der prozentuale Gehalt der Mittel an Polyphosphat im Bereich herkömmlicher Vollwaschmittel liegen kann, wird die Tendenz zur Phosphatreduktion bei der Erfindung voll berücksichtigt. Zum einen werden die Mittel gemäss vorliegender Erfindung im Vergleich zu konventionellen, d.h. spezifisch leichten Waschpulvern in sehr viel geringerer Dosierung eingesetzt, zum anderen kann der Anteil an Phosphat zugunsten des Anteils an Alumosilikat erheblich, d. h. bis auf beispielsweise 10 Gew.-% reduziert oder auch gänzlich eliminiert werden.

Die erfindungsgemässe Waschmittelkomponente kann als sonstige organische Waschhilfsmittel zusätzlich sogenannte Co-Builder enthalten, die bereits in geringen Mengen die Wirkung der Polyphosphate und Natriumalumosilikate erheblich zu steigern vermögen. Als Co-Builder eignen sich insbesondere Polyphosphonsäuren bzw. deren Alkalimetallsalze. Geeignete Polyphosphonsäuren sind 1-Hydroxyethan-1,1-diphosphonsäure, Aminotri-(methylenphosphonsäure), Ethy- lendiamintetra-(methylenphosphonsäure) und deren höhere Homologen, wie z. B. Diethylentriamin- penta-(methylenphosphonsäure). Weitere Co-Builder sind komplexierend wirkende Aminopolycarbonsäuren. Hierzu zählen insbesondere Alkalisalze der Nitrilotriessigsäure und Ethylendiaminotetraessigsäure. Geeignet sind ferner die Salze der Diethylentriaminopentaessigsäure sowie der höheren Homologen der genannten Aminopolycarbonsäure. Die genannten Polysäuren kommen vorzugsweise als Natriumsalze zum Einsatz.

Weiterhin eignen sich als Co-Builder die polymeren Carbonsäuren bzw. deren Salze mit einem Molekulargewicht von mindestens 350 in Form der wasserlöslichen Natrium- oder Kaliumsalze, wie Polyacrylsäure, Polymethacrylsäure, Poly-a-hydroxyacrylsäure, Polymaleinsäure, Polyitaconsäure, Polymesaconsäure, Polybutentricarbonsäure sowie die Copolymerisate der entsprechenden monomeren Carbonsäuren untereinander oder mit ethylenisch ungesättigten Verbindungen, wie Ethylen, Propylen, Isobutylen, Vinylmethylether oder Furan. Als Beispiel sei das Copolymere aus Maleinsäure und Acrylsäure im Verhältnis 5 : 1 bis 1 : genannt. Unter geringen Mengen dieser Co-Builder werden Mengenanteile von 0,5 bis 10, vorzugsweise 1 bis 5 Gew.-%, bezogen auf die Gesamtmenge der Waschmittelkomponente, verstanden.

Weitere organische Waschmittelbestandteile, die in der sprühgetrockneten Pulverkomponente anwesend sein können, sind Vergrauungsinhibitoren, optische Aufheller und Zusätze, die das Viskositätsverhalten des Slurries regulieren, zum Beispiel Alkalisalze oder Toluol-, Cumol- oder Xylolsulfonsäure sowie gegebenenfalls als Verdikkungsmittel wirkende Polymere (z.B. vom Typ Carbopol-").

Als Vergrauungsinhibitoren eignen sich insbesondere Carboxymethylcellulose, Methylcellulose, ferner wasserlösliche Polyester und Polyamide aus mehrwertigen Carbonsäuren und Glykolen beziehungsweise Diaminen, die freie, zur Salzbildung befähigte Carboxylgruppen, Betaingruppen oder Sulfobetaingruppen aufweisen sowie kolloidal in Wasser lösliche Polymere beziehungsweise Copolymere des Vinylalkohols, Vinylpyrrolidons, Acrylamids und Acrylnitrils. Diese organischen Waschhilfsmittelzusätze können in Mengenanteilen von 0,5 bis 10 Gew.-% vorliegen.

Geeignete optische Aufheller sind die Alkalisalze der
4,4-Bis-(-2"-aniiino-4"-morphoiino-1,3,5-tri
   azinyl-6"-amino)-stilben-2,2-disulfonsäure oder gleichartige aufgebaute Verbindungen, die anstelle der Morpholinogruppe eine Diethanolaminogruppe, eine Methylaminogruppe oder eine ß-Methoxyethylaminogruppe tragen. Weiterhin kommen Aufheller vom Typ der substituierten Diphenylstyryle in Frage, z.B. die Alkalisalze des 4,4-Bis-(2-sulfostyryl)-diphenyls,
4,4-Bis-(4-chlor-3-sulfostyryl)-diphenyls und
4-(4-Chlorstyryl)-4-(2-sulfostyryl)-diphenyls.

Die Mittel weisen üblicherweise einen Wassergehalt von 8 bis 20 Gew.-%, vorzugsweise von 10 bis 16 Gew.-% auf, worunter sowohl das adsörptiv gebundene Wasser als auch das Hydratwasser zu verstehen ist.

Der Anteil des im hydratisierten Natriumalumosilikat gebundenen Wassers liegt bei etwa 20 Gew.-% bezogen auf die Gesamtmenge des hydratisierten Natriumalumosilikats; d.h. es ist der Hydratisierungsgrad, der sich im Gleichgewicht mitder Umgebung einstellt. Dieser Anteil ist in der Berechnung der Wassermenge mitzuberücksichtigen. Grundsätzlich ist der Wassergehalt so zu bemessen, dass einwandfrei rieselförmige Produkte vorliegen. Vorzugsweise beträgt er 10 bis 16 Gew.-%.

Die Kornstruktur der erfindungsgemässen Pulverkomponente ist charakteristisch und unterscheidet sich darin erheblich von der Kornstruktur in bekannten bzw. handelsüblichen Waschmitteln. Die erfindungsgemässe Pulverkomponente besteht überwiegend, d.h. zu mehr als 50 Gew.-%, vorzugsweise zu mehr als 60 Gew.-% und insbesondere zu 65 bis 100 Gew.-% aus tropfen- bis stäbchenförmigen Partikeln, die bei einem mittleren Durchmesser von 0,02 bis 1,5 mm, vorzugsweise von 0,05 bis 1 mm und einer mittleren Länge von 0,1 bis 5 mm, vorzugsweise von 0,3 bis 3 mm, ein Verhältnis von Durchmesser zu Länge von 1 : 1,2 bis 1 : 10, vorzugsweise von 1 : 1,4 bis 1 : 8 mit einem ausgeprägten Maximum bei 1 : 1,8 bis 1 : 5 aufweisen. Die Partikel sind kompakt, d.h. sie besitzen ein dichtes Gefüge, das nicht schwamm- bzw. schaumartig ist. Ihre Oberfläche ist geschlossen, d.h. nicht porös und erscheint in makroskopischer Betrachtung glatt. Unter dem Mikroskop ist eine Oberflächenstruktur erkennbar, die als narbig bis schlierenförmig bezeichnet werden kann und an erstarrte, nichtporöse Schlacken erinnert.

Die Abbildungen 1 bis 5 zeigen derartige charakteristische Partikel mit steigender Vergrösserung. Abbildung 5 zeigt die Stirnseite eines derartigen Partikel im Bereich einer Bruchstelle. Dieses Beispiel zeigt, dass sich die Oberflächenstruktur im Inneren der Partikel fortsetzen kann.

Die zum Vergleich beigefügten Abbildungen 6 und 7 eines herkömmlichen Sprühpulvers mit niedrigem Schüttgewicht lassen agglomerierte Partikel von unregelmässiger, in erster Näherung kugelförmiger Gestalt und weitgehend glatter Oberfläche erkennen. Das Innere der Einzelpartikel ist, wie aus dem in Abbildung 7 dargestellten Querschnitt einer Partikel zu ersehen ist, aufgebläht und weist eine für derartige Sprühpulver charakteristische poröse Schwamm- bzw. Schaumstruktur auf. Derartige Pulverstrukturen sind nicht Gegenstand der Erfindung.

Der Parameter «zu mehr als 50 Gew.-%» bzw. «vorzugsweise 65 bis 100 Gew.-% an tropfen- bzw. stäbchenförmigen Partikeln" besagt, dass die Mittel im untergeordneten Massstab auch noch aus anders geformten Partikeln aufgebaut sein können, d. h. dass zwei oder mehrere tropfenbis stäbchenförmige Teilchen zu Agglomeraten unregelmässiger Gestalten verkittet sind, oder bei der Herstellung geringe Anteile an angenähert kugelförmigen Teilchen entstehen oder dass längliche Partikel bei der Weiterverarbeitung bzw. beim Transport in kurze Bruchstücke zerbrechen.

Die erfindungsgemässe Waschmittelkomponente kann mit zusätzlichen Pulverprodukten, die durch übliche Methoden hergestellt worden sind und ein anderes Pulverspektrum aufweisen, vermischt werden. Dazu gehören beispielsweise die körnigen Bleichmittel, die meist in Granulatform vorliegenden Bleichaktivatoren, Enzyme und schaumbeeinflussenden Mittel. Zu diesen Pulverprodukten gehören aber auch Waschmittelvorprodukte, sogenannte compounds, die aus anionischen Sulfonat- und/oder Sulfattensiden und gegebenenfalls Seifen zusammen mit Trägerstoffen wie Natriumtriphosphat, Zeolith A und Wasserglas aufgebaut sind und durch übliche Sprühtrocknung oder Mischgranulation hergestellt werden. Auch textilweichmachende Granulate, die quartäre Ammoniumverbindungen als Wirkstoffe zusammen mit löslichen oder unlöslichen Trägerstoffen und Dispersionsinhibitoren enthalten, oder die auf Basis Schichtsilikate und langkettigen tertiären Aminen aufgebaut sind, kommen als Zusätze in Betracht. Diese zusätzlichen Pulverprodukte sind aus anders gestalteten, bekannten Partikelformen aufgebaut, beispielsweise aus mehr oder weniger kugelförmigen Beads, Prills oder Granulaten.

Sie sollen so beschaffen sein bzw. in solcher Menge eingesetzt werden, dass sie das Schüttgewicht bzw. die Rieseleigenschaften der Mittel nicht bzw. nicht wesentlich herabsetzen. Dieses Schüttgewicht beträgt 550 bis 800 g/I, vorzugsweise 600 bis 750 g/I und insbesondere 620 bis 720 g/I.

Obwohl die erfindungsgemässe Waschmittelkomponente aufgrund ihrer charakteristischen stäbchenförmigen Pulverstruktur sich nur bedingt für die Bestimmung der Korngrössenverteilung mittels Siebanalyse eignet, kann man mittels dieser Methode das Kornspektrum bestimmen. Dabei zeigt sich, dass das Kornspektrum vergleichsweise eng ist, d. h. mehr als 70 Gew.-%, meist sogar 80 bis 90 Gew.-% der Pulver liegen innerhalb eines Bereiches zwischen 0,2 und 0,8 mm Maschenweite. Bei einem konventionellen Sprühpulver mit niedrigem Schüttgewicht entfallen auf diesen Korngrössenbereich im allgemeinen nicht mehr als 50 bis 70 Gew.-%. Dementsprechend niedrig ist auch der Staubanteil der erfindungsgemässen Pulverkomponente sowie der Anteil an Überkorn, so dass sich ein nachträgliches Sieben des Turmpulvers bzw. ein nachträglicher Zusatz an staubbindenden Mitteln erübrigt.

Die erfindungsgemässe Waschmittelkomponente ist freifliessend und übertrifft hinsichtlich ihrer Rieselfähigkeit die bekannten, spezifisch leichten, gesprühten Hohlkugelpulver. Man kann ihre Rieselfähigkeit mit der von trockenem Sand vergleichen, und zwar liegt die Rieselfähigkeit, die nach einem in den Beispielen angegebenen Test durchgeführt werden kann, in der Grössenordnung von über 60%, vorzugsweise von 75 bis 95% der eines trockenen Sandes mit bestimmter Kornspezifikation. Diese gute Rieselfähigkeit ist in hohem Masse überraschend, da man erwarten musste, dass die Pulverpartikel mit zunehmender Entfernung von kugelförmigen Abmessungen ihre Abrollfähigkeit einbüssen würden.

Überraschend ist auch, dass trotz des hohen Gehaltes an nichtionischen, zum Kleben neigenden Tensiden und des Fehlens feinporiger, zur Aufnahme dieser Tenside befähigter Hohlräume die Partikel nicht zum Kleben bzw. zur Abgabe dieser klebenden Bestandteile neigen. Im Gegensatz zu solchen Pulvern mit gleich hohem Gehalt an nichtionischem Tensid, bei dem letzteres auf zuvor hergestellte saugfähige Sprühgranulate aufgebracht wurde, lässt sich auch das nichtionische Tensid nicht wieder teilweise durch Abpressen zwischen Filterpapier entfernen. Die erfindungsgemässen Partikel führen daher auch nicht zu einem Fettigwerden bzw. «Durchschlagen» von üblichen, nicht beschichteten Kartonverpackungen.

Ein weiterer Aspekt bei der Beurteilung eines Waschpulvers ist die Verdichtbarkeit des Pulvers. Es ist unvermeidlich, dass bei der automatischen Abfüllung eines Waschpulvers dieses zunächst ein etwas grösseres Schüttvolumen, das sich auch bei einem kurzzeitigen Rüttelprozess nur wenig vermindert, einnimmt. Bei dem weiteren Transport der Packungen bis hin zum Verbraucher tritt dann allmählich eine Verdichtung ein. Der Verbraucher bemerkt diesen Volumenschwund beim Öffnen der Packung und zieht nicht selten daraus den Schluss, er habe eine unvollständig gefüllte Packung erhalten. Bei üblichen spezifisch leichten Hohlkugelpulvern beträgt dieser Volumenverlust 10 bis 15%. Granulate mit überwiegend kugelförmigen Abmessungen, die z.B. durch Aufbringen von nichtionischem Tensid auf vorgesprühte Trägerkörner erhalten werden, weisen Volumenverluste von etwa 10% auf. Bei trockenem Sand liegt dieser Wert bei ca. 8%. Die erfindungsgemässen Mittel übertreffen selbst noch diese Werte, d. h. hier liegen die Volumenabnahmen in der Regel unter 10% und erreichen in günstigen Fällen einen Wert von 5%. Die hohe Volumenkonstanz, verbunden mit der hervorragenden Rieselfähigkeit erleichtert insbesondere eine genaue und reproduzierbare Dosierung bei der Abfüllung sowie beim Gebrauch.

In bestimmten Fällen, über die nachfolgend noch berichtet wird, kann es vorteilhaftsein, wenn die Körner einen Überzug aus einem feinteiligen, in Wasser löslichen oder dispergierbaren Feststoff als Fluidisierungsmittel in einer Menge aufweisen, die 0,01 bis 3 Gew.-% des körnigen Sprühproduktes beträgt. Durch diesen Überzug kann die Rieselfähigkeit noch weiter verbessert bzw. können witterungsbedingte nachteilige Einflüsse auf die Pulvereigenschaften vermieden werden. Als Überzugsmittel haben sich die feinteiligen synthetischen Zeolithe vom Typ NaA beziehungsweise NaX besonders bewährt. Die positive Wirkung dieser Zeolithe beschränkt sich nicht nur auf die verbesserte Rieselfähigkeit, sondern steigert auch den Builderanteil und damit die Waschkraft des Produkts. Weiterhin eignet sich feinteilige Kieselsäure mit grosser spezifischer Oberfläche, insbesondere pyrogene Kieselsäure (Aerosil"), als Fluidisierungsmittel. Der Anteil des Fluidisierungsmittels beträgt im Falle des Zeoliths vorzugsweise 0,1 bis 2 Gew.-%, im Falle der feinteiligen Kieselsäure vorzugsweise 0,05 bis 0,5 Gew.-%, bezogen auf das körnige Sprühprodukt.

Andere bekannte und bereits zum Pudern klebriger Waschmittelkörner vorgeschlagene Pulvermaterialien, wie feinteiliges Natriumtripolyphosphat, Natriumsulfat, Magnesiumsilikat, Talk, Bentonit und organische Polymere wie Carboxymethylcellulose und Harnstoffharze, sind ebenfalls brauchbar, sofern sie eine Korngrösse von weniger als 0,1 mm, beispielsweise von 0,001 bis 0,08 mm aufweisen. Grobteiligere Pulverprovenienzen, wie sie üblicherweise in Wasch- und Reinigungsmitteln eingesetzt werden, müssen zuvor entsprechend zerkleinert werden. Überzugsmittel dieser Art werden vorzugsweise in Anteilen von 1 bis 3 Gew.-% eingesetzt.

Gegenstand der Erfindung ist weiterhin ein Verfahren zur Herstellung der erfindungsgemässen Waschmittelkomponente. Die Herstellung ist dadurch gekennzeichnet, dass man eine insgesamt 55 bis 35 Gew.-% Wasser (einschliesslich des adsorptiv bzw. als Hydrat gebundenen Wassers) enthaltende Aufschlämmung der Bestandteile mittels Düsen unter einem am Düseneingang gemessenen Druck von 16 bis 30 bar bei einem Durchmesser der Düsenaustrittsöffnung von 3 bis 5,5 mm in einen Trockenturm versprüht, wobei das Verhältnis von Druck am Düseneingang zum Durchmesser der Düsenaustrittsöffnung 3 bis 9 bar/mm beträgt und die Eingangstemperatur des zugeführten Trockengases, gemessen im Ringkanal des Trockenturms, 250°C nicht überschreitet.

Für die Durchführung des Sprühtrocknungsverfahrens können konventionelle Anlagen verwendet werden, wie sie auch bereits zur Herstellung konventioneller gesprühter Waschmittel benutzt werden. Solche Anlagen bestehen üblicherweise aus Türmen von rundem Querschnitt, die im oberen Teil mit ringförmig angeordneten Sprühdüsen ausgestattet sind. Sie verfügen weiterhin über Zuführungsvorrichtungen für die Trockengase sowie Entstaubungsanlagen für die Abluft. Bei der im allgemeinen bevorzugten Gegenstromtrocknung wird das Trockengas in den unteren Teil des Turmes eingeführt und dem Produktstrom entgegengeführt, während bei der Gleichstromtrocknung die Zufuhr der Trockengase im Kopf des Trockenturmes erfolgt. Vorzugsweise beträgt der Druck am Düseneingang 18 bis 28 bar und insbesondere 19 bis 25 bar, der Durchmesser der Düsenaustrittsöffnung 3,5 bis 5 mm und das Verhältnis von Druck zu Durchmesser der Düsenaustrittsöffnung 4 bis 6 bar/mm und insbesondere 4,5 bis 5,5 bar/mm. Die Einhaltung dieser Parameter ist für die Korneigenschaften der Verfahrensprodukte massgebend. Deutliche Überschreitungen dieser Grenzen nach beiden Richtungen führen, insbesondere bei Drucksteigerung bzw. Düsenverengung, zur Ausbildung mehr oder weniger unregelmässig bis kugelförmig ausgebildeter Agglomerate mit schaumartiger Struktur, wodurch sich ein geringeres Schüttgewicht und schlechtere Rieseleigenschaften ergeben. Ein zu starkes Absenken des Druckes kann zu mangelhafter Zerstäubungsleistung und zum Ansetzen von Krusten im Bereich der Düsenaustrittsöffnung führen. Weniger günstige Pulvereigenschaften werden auch bei Düsen mit zu grossen, d.h. einen Durchmesser von 5 mm wesentlich überschreitenden Austrittsöffnungen erhalten. Als besonders günstig hat sich z.B. ein Arbeiten mit einem Druck von 19 bis 25 bar bei einer Düsenöffnung von 3,5 bis 4,5 mm erwiesen. Zweckmässigerweise verwendet man Düsen, die auf das zu versprühende Gut eine Drallwirkung ausüben.

Die Sprühtrocknungsanlage wird mit heisser Luft bzw. heissen Verbrennungsgasen betrieben, die vorzugsweise im Gegenstrom zum Sprühgut geführt werden. Zweckmässigerweise wird das Trockengas tangential in den Turm eingeführt, wodurch sich eine gewisse Drallwirkung ergibt. Die Eintrittstemperatur des Trockengases soll 250°C nicht überschreiten und vorzugsweise 180 °C bis 240 °C, insbesondere 190 °C bis 220 °C, betragen.

Ein Betreiben mit heisseren Trockengasen erfordert den Einsatz überwiegend hochethoxylierter bzw. gemischt-alkoxylierter Tenside, um eine Rauchbildung in der Abluft zu unterbinden. Werden die vorstehend als bevorzugt offenbarten Tensidmischungen aus niedrig und hochethoxylierten Verbindungen eingesetzt, kommt es bei Einhaltung des Temperaturbereiches von 190°C bis 220°C nicht zu Störungen durch Rauchbildung, und die gemessenen Abgaswerte liegen weit unterhalb der gesetzlichen Höchstgrenze.

Hinsichtlich der Eingangstemperatur des Trokkengases in der Sprühtrocknungsanlage von 180°C bis 240°C, vorzugsweise von 190°C bis 220°C ist anzumerken, dass es sich dabei um Temperaturen des Gases im sogenannten Ringkanal des Trockenturmes handelt. Die Temperatur des aus diesem Ringkanal in die Sprühzone einströmenden und mit dem Pulver in Berührung kommenden Gases liegt üblicherweise 30°C bis 40 °C niedriger.

Die Temperatur der Trockengase bei Verlassen des Trockenturmes betragen im allgemeinen 90 °C ± 15 °C und liegen vorzugsweise im Bereich zwischen 80°C und 95°C. Der obere Wert kann gewissen Schwankungen unterliegen, der u.a. von den Aussentemperaturen abhängt. Er soll so gewählt werden, dass in den nachgeschalteten Entstaubungsanlagen der Taupunkt nicht unterschritten wird.

Der zu versprühende wässrige Ansatz der Mittel enthält vorzugsweise insgesamt 55 bis 42 Gew.-%, vorzugsweise 52 bis 44 Gew.-% und insbesondere 50 bis 46 Gew.-% Wasser, worin auch das adsorptiv bzw. als Hydrat gebundene Wasser enthalten ist. Höhere Wassergehalte sind unzweckmässig, da sie den Hydrolysierungsgrad des Tripolyphosphats erhöhen, den Energieverbrauch steigern und zu einer Erniedrigung des Schüttgewichtes führen. Geringere Gehalte können zu einer zu starken Viskositätserhöhung des Slurries führen und machen daher besondere Massnahmen, wie Erhöhung der Misch- und Förderleistung bzw. den Zusatz viskositätserniedrigender Mittel, wie Toluol-, Xylol- oder Cumolsulfonat erforderlich.

Obwohl die Reihenfolge beim Ansetzen des Slurries nicht kritisch ist, kann die Verarbeitung durch Einhalten bestimmter Verfahrensbedingungen erleichtert werden. Ausserdem empfiehlt es sich, wegen des starken Viskositätsanstiegs im Slurryansatz die Misch- und Verweilzeiten möglichst kurz zu halten. Empfehlenswert ist es, zunächst die flüssigen Produkte, d.h. die geschmolzenen nichtionischen Tenside und die bereits in wässriger Lösung bzw. Aufschlämmung vorliegenden Bestandteile, z. B. das als filterfeuchte Paste vorliegende Alumosilikat und gegebenenfalls zusätzliches Wasser vorzulegen und die wasserfreien Bestandteile, insbesondere das wasserfreie bzw. gegebenenfalls teilweise hydratisierte Tripolyphosphat unter starkem Rühren hinzugeben. Verwendet man wasserfreies, langsam hydratisierendes Natriumtripolyphosphat der Form 11, wird ein starker Viskositätsanstieg und eine stärkere Hydrolyse zu niederen Phosphaten vermieden, jedoch muss man unter Umständen eine etwas verringerte Rieselfähigkeit des Sprühproduktes in Kauf nehmen. Schneller hydratisierendes Tripolyphosphat, beispielsweise ein solches mit höheren Anteilen der Form I bzw. teilweise vorhydratisiertes Tripolyphosphat, führt zu höheren Slurrieviskositäten. Es ist ein Vorteil des Verfahrens, dass ein Einsatz von prähydratisiertem Polyphosphat nicht erforderlich ist.

Zwecks Optimierung der Korneigenschaften geht man in einer besonders bevorzugten Ausführungsform bei dem Ansetzen des Slurries von einem wasserfreien Natriumtripolyphosphat aus, das zu 30 bis 50%, insbesondere zu 35 bis 45% aus der Modifikation I besteht. Tripolyphosphat der Form I zeichnet sich bekanntlich durch eine erhöhte Hydratationsgeschwindigkeit aus. Diese erhöhte Hydratationsgeschwindigkeit kann jedoch Probleme hinsichtlich der Verarbeitbarkeit des wässrigen Ansatzes (Slurry) aufwerfen. Durch die Hydratation wird dem Slurry freies Wasser entzogen mit der Folge, dass die Viskosität stark ansteigt. Eine überhöhte Slurry-Viskosität erschwert jedoch nicht nur die Verarbeitung, d.h. das Mischen, Fördern und Versprühen des Slurries, sondern führt auch zu niedrigeren Schüttgewichten beim fertigen Pulver.

Um eine ausreichende Fliessfähigkeit des Slurries sowie Sprühprodukte mit günstigen Pulvereigenschaften zu gewährleisten, hat es sich als zweckmässig erwiesen, die Viskosität des Slurries auf einen Bereich von 2000 bis maximal 15 000 mPa.s, vorzugsweise von 5000 bis 12 000 mPa.s und insbesondere von 6000 bis 10000 mPa.s einzustellen. Diese Einstellung geschieht vorteilhaft in der Weise, dass man den Slurry vor der Zugabe der Feststoffe, insbesondere vor Zugabe des Tripolyphosphats auf Temperaturen oberhalb 85 °C, beispielsweise auf 86 °C bis 102 °C erhitzt. Das Erhitzen erfolgt zweckmässigerweise durch Einleiten von Wasserdampf, insbesondere von überhitztem Wasserdampf. Bei den angegebenen Temperaturen wird die Hydratation des Tripolyphosphats im Slurry weitgehend unterbunden beziehungsweise soweit verzögert, dass kein unerwünschter Viskositätsanstieg innerhalb der Verarbeitungszeit eintritt. Das Flüssighalten des Slurries kann darüber hinaus durch Anwendung starker Scherkräfte, beispielsweise durch intensives Durchmischen mittels eines Rührwerkes bzw. mittels Pumpvorrichtungen, mit denen der Slurry im Kreislauf geführt wird, erleichtert werden. Die Anwendung starker Scherkräfte verhindert die Ausbildung von Strukturviskositäten. Im Falle von solchen Slurry-Ansätzen, die kein Natriumtripolyphosphat enthalten, wird durch Verwendung von viskositätsregulierenden Mitteln dafür gesorgt, dass die bevorzugten Viskositätsbereiche eingehalten werden.

Das den Sprühturm verlassende Produkt weist im allgemeinen eine Temperatur von 65°C bis 80 °C auf. Es hat sich gezeigt, dass es unter ungünstigen Bedingungen, die bei einer kontinuierlichen, über einen längeren Zeitraum laufenden Produktion unvermeidbar sind, zu Schwankungen hinsichtlich bestimmter Produkteigenschaften, wie Schüttgewicht und Rieselfähigkeit der Körner, kommen kann. Von Einfluss können zum Beispiel jahreszeitliche Klimaschwankungen sein. Als ungünstig haben sich in diesem Zusammenhang hohe Lufttemperaturen bei der Weiterverarbeitung der Pulver, insbesondere in der Abkühlungsphase nach Verlassen des Sprühturmes erwiesen. Wird das den Trockenturm verlassende, noch warme Sprühgut über längere Zeit in Silos gelagert, kann es zu einer Wanderung der nichtionischen Tenside zur Oberfläche der Sprühkörner kommen mit der Folge, dass deren Rieselfähigkeit abnimmt, ohne dass es jedoch zu Zusammenbakkungen kommt. Dieser Nachteil kann durch ein nachträgliches Pudern (Überziehen) der Körner - wie vorstehend beschrieben - behoben werden. Vorteilhaft ist es jedoch, wenn man das Produkt nach Verlassen des Sprühturmes unverzüglich, d.h. innerhalb weniger als 5 Minuten, vorzugsweise innerhalb von 2 Minuten, auf Temperaturen unterhalb 35 °C, beispielsweise auf 20 °C bis 30 °C abkühlt. Dies kann beispielsweise in einer pneumatischen Förderanlage erfolgen, die mit hinreichend kalter, d.h. eine Temperatur von weniger als 30 °C aufweisender Luft betrieben wird. Sofern in der heissen Jahreszeit die Temperatur der Kühlluft nicht ausreicht, das Produkt hinreichend schnell abzukühlen, ist ein nachträgliches Pudern empfehlenswert.

Das Beschichten beziehungsweise Pudern der sprühgetrockneten Körner kann vor, nach oder zweckmässigerweise zugleich mit dem Zumischen weiterer Pulverkomponenten erfolgen. Zu diesen Pulverkomponenten zählen Perverbindungen, Bleichaktivatoren (sogenannte Persäurevorläufer), Enzymgranulate, Schauminhibitoren bzw. Schaumaktivatoren und sogenannte Compounds, d.h. aus Trägersubstanzen und Tensiden, insbesondere anionischen Tensiden, bzw. aus Trägersubstanzen und Textilweichmachern bestehenden Pulverprodukten. Bei gleichzeitigem Einbringen des feinteiligen Überzugs und weiterer Pulverkomponenten kann ein zusätzlicher Mischprozess eingespart werden.

Wasserunlösliche Überzugsmittel, wie Zeolith und Kieselsäureaerogele, können auch vor Abschluss der Sprühtrocknung, d. h. durch Einblasen in den unteren Teil des Trockenturmes auf die bereits ausgebildeten Waschmittelkörner aufgebracht werden. Das Einbringen des Beschichtungsmittels in den Turm kann durch Zudosieren zur Trockenluft erfolgen.

Das Abpudern der sprühgetrockneten Körner führt unter anderem auch zu einer teilweisen Glättung der Kornoberfläche, so dass auch das Rieselverhalten solcher Körner, die bereits von sich aus über eine sehr gute Schütt- und Rieselfähigkeit verfügen, noch weiter verbessert wird. Auch kann dadurch das Schüttgewicht der Pulver geringfügig erhöht werden, da das Überzugsmaterial offenbar eine dichtere Packung der Körner ermöglicht.

Die Erfindung umfasst somit auch ein Verfahren zum Nachbehandeln der körnigen, sprühgetrockneten Pulver in einer Mischvorrichtung mit 0,01 bis 3 Gew.-% eines feinteiligen Feststoffes gemäss vorstehender Definition.

Im übrigen können alle apparativen und verfahrensmässigen Hilfsmittel eingesetzt werden, die in der neuzeitlichen Sprühtrocknungstechnik üblich sind.

Zu den weiteren Pulverkomponenten die den sprühgetrockneten Waschmitteln zugemischt werden können, zählen solche Stoffe, die unter den Bedingungen der Sprühtrocknung instabil sind oder ihre spezifische Wirkung ganz oder teilweise einbüssen oder die Eigenschaften des Sprühtrocknungs-Produktes nachteilig verändern würden. Beispiele hierfür sind Emzyme aus der Klasse der Protease, Lipasen und Amylasen beziehungsweise deren Gemische. Besonders geeignet sind aus Bakterienstämmen oder Pilzen, wie Bacillus subtilis, Bacillus licheniformis und Streptomyces griseus gewonnene enzymatische Wirkstoffe. Auch Duftstoffe und Schaumdämpfungsmittel, wie Silicone oder Paraffinkohlenwasserstoffe, werden zwecks Vermeidung von Wirkungsverlusten in der Regel nachträglich der sprühgetrockneten Pulverkomponente zugesetzt.

Als Bleichkomponente zum Zumischen kommen die üblicherweise in Wasch- und Bleichmittel verwendeten Perhydrate und Perverbindungen in Frage. Zu den Perhydraten zählen bevorzugt Natriumperborat, das als Tetrahydrat oder auch als Monohydrat vorliegen kann, ferner die Perhydrate des Natriumcarbonats (Natriumpercarbonat), des Natriumpyrophosphats (Perpyrophosphat), des Natriumsilikats (Persilikat) sowie des Harnstoffes.

Diese Perhydrate können zusammen mit Bleichaktivatoren zum Einsatz kommen.

Bevorzugt kommt Natriumperborat-tetrahydrat in Verbindung mit Bleichaktivatoren als Bleichkomponente in Frage. Zu den Bleichaktivatoren zählen insbesondere N-Acylverbindungen. Beispiele für geeignete N-Acylverbindungen sind mehrfach acylierte Alkylendiamine, wie Tetraacetylmethylendiamin, Tetraacetylethylendiamin sowie acylierte Glykolurile, wie Tetraacetylglykoluril. Weitere Beispiele sind N-Alkyl-N-sulfonylcarbonamide, N-Acylhydantoine, N-acylierte cyclische Triazole, Urazole, Diketopiperazine, Sulfurylamide, Cyanurate und Imidazoline. Als O-Acylverbindungen kommen neben Carbonsäureanhydriden insbesondere acylierte Zucker, wie Glucosepentaacetat in Frage. Bevorzugte Bleichaktivatoren sind Tetraacetylethylendiamin und Glucosepentaacetat.

Die Enzyme, schaumbeeinflussende Mittel und Bleichaktivatoren können zwecks Vermeidung von Wechselwirkungen mit den übrigen Waschmittelbestandteilen während der Lagerung der pulverförmigen Gemische in bekannter Weise granuliert und/oder mit wasserlöslichen bzw. in Waschlaugen dispergierbaren Hüllsubstanzen überzogen sein. Als Granulierungsmittel können übliche zur Aufnahme von Hydratwasser befähigte Salze dienen. Geeignete Hüllsubstanzen sind wasserlösliche Polymere, wie Polyethylenglykol, Celluloseether, Celluloseester, wasserlösliche Stärkeether und Stärkeester sowie nichtionische Tenside vom Typ der alkoxylierten Alkohole, Alkylphenole, Fettsäure und Fettsäureamide.

Die erfindungsgemäss hergestellte Waschmittelkomponente ist nur wenig schaumaktiv und lässt sich problemlos in Waschautomaten einsetzen. In den Fällen, in denen ein starkes Schäumen der Waschmittel bei der Anwendung erwünscht ist, insbesondere beim Waschen empfindlicher Gewebearten bzw. beim Waschen bei niedrigen Temperaturen, das vielfach von Hand durchgeführt wird, werden dem sprühgetrockneten Pulverprodukt nachträglich schaumaktive Tenside sowie Tensidgemische, vorzugsweise in Compound-Form, zugesetzt. Hierzu zählen bekannte Aniontenside vom Sulfonat- und Sulfattyp sowie zwitterionische Tenside. Ein solcher Zusatz kann darüber hinaus zu einer weiteren Anhebung der Waschkraft führen. Ihr Zusatz kann bis zu 10 Gew.-%, bezogen auf das fertige Gemisch, vorzugsweise 0,2 bis 8 Gew.-%, betragen. Hierfür geeignete Aniontenside sind z.B. Alkylbenzolsulfonate, beispielsweise n-Dodecylbenzolsulfonat, Olefinsulfonate, Alkansulfonate, primäre oder sekundäre Alkylsufate, -Sulfofettsäureester sowie Sulfate von ethoxylierten bzw. propoxylierten höhermolekularen Alkoholen, monoalkylierte bzw. dialkylierte Sulfosuccinate, Schwefelsäureester von Fettsäurepartialglyceriden und Fettsäureester der 1,2-Dihydroxypropansulfonsäure. Als zwitterionische Tenside eignen sich Alkylbetaine und insbesondere Alkylsulfonbetaine, z.B. das 3-(N,N-dimethyi-N-aikyiammonium)-propan-1-su)fo- nat und 2-hydroxypropan-1-sulfonat.

Von den genannten Tensiden sind die Alkylbenzolsulfonate, Olefinsulfonate, Alkansulfonate, Fettalkoholsulfate, a-Sulfofettsäureester wegen ihrer schaumanhebenden und gleichzeitig waschverstärkenden Wirkung als bevorzugt anzusehen. Sofern in erster Linie auf Schaumaktivierung Wert gelegt wird, empfiehlt sich die Mitverwendung von Sulfaten ethoxylierter, insbesondere 1 bis 3 Glykolethergruppen aufweisender Fettalkohole sowie von Alkylsulfobetaine.

Die anionischen Tenside bzw. deren Gemische liegen vorzugsweise in Form von Natrium- oder Kaliumsalze sowie als Salze organischer Basen, wie Mono-, Di- oder Triethanolamin, vor. Sofern die genannten anionischen und zwitterionischen Verbindungen einen aliphatischen Kohlenwasserstoffrest besitzen, soll dieser bevorzugt geradkettig sein und 8 bis 20, insbesondere 12 bis 18 Kohlenstoffatome aufweisen. In den Verbindungen mit einem araliphatischen Kohlenwasserstoffrest enthalten die vorzugsweise unverzweigten Alkylketten im Mittel 6 bis 16, insbesondere 8 bis 14 Kohlenstoffatome.

Die zusätzlich fakultativ einzusetzenden anionischen und zwitterionischen Tenside kommen ebenfalls zweckmässigerweise in granulierter Form zum Einsatz. Als Granulierhilfsmittel bzw. Trägersubstanzen werden übliche anorganische Salze, wie Natriumsulfat, Natriumcarbonat, Phosphate und Zeolithe sowie deren Gemische eingesetzt.

Textilweichmachende Zusätze bestehen im allgemeinen aus Granulaten, die eine weichmachende quartäre Ammoniumverbindung (QAV), z.B. Distearyldimethylammoniumchlorid, einen Träger und einen, die Dispersion in der Waschflotte verzögernden Zusatz enthalten. Ein typisches derartiges Granulat besteht z. B. aus 86 Gew.-% QAV, 10 Gew.-% pyrogene Kieselsäure und 4 Gew.-% Siliconöl (mit pyrogener Kieselsäure) aktiviertes Polydimethylsiloxan; ein anderes Granulat hat die Zusammensetzung 30 Gew.-% QAV, 20 Gew.-% Natriumtriphosphat, 20 Gew.-% Zeolith NaA, 15 Gew.-% Wasserglas, 2 Gew.-% Silikonöl und Rest Wasser.

Bei der Auswahl der Kornspezifikation bzw. bei der Granulierung und dem Umhüllen der Zusatzstoffe ist anzustreben, dass das Schüttgewicht und die mittlere Korngrösse der Partikel von den entsprechenden Parametern der erfindungsgemässen Sprühtrocknungsprodukte nicht wesentlich abweicht bzw. dass die Partikel keine zu rauhe bzw. zu unregelmässige Oberfläche aufweisen. Da die zusätzlichen Pulverbestandteile jedoch im allgemeinen einen Anteil von 10 bis 40 Gew.-%, vorzugsweise bis 30 Gew.-% (bezogen auf fertiges Gemisch) nicht überschreiten, bleibt der Einfluss der Zuschläge auf die Pulvereigenschaften im allgemeinen gering.

### Beispiel 1

Wie nachfolgend beschrieben, wurde ein Sprühprodukt folgender Zusammensetzung (in Gew.-%) hergestellt.
7,0% Talgalkohol + 14 EO (Ethylenoxidgruppen)
6,0% Talgalkohol + 5 EO
9,5% Oleyl-/Cetylalkohol (1 : 1 Gemisch) + 8 EO
38,0% Natriumtripolyphosphat (25% Form I)
12,5% Zeolith NaA
9,0% Natriumsilikat Na_{z}O : Si0₂ = 1 : 2
0,5% Na-Carboxymethylcellulose
0,5% Na-Nitrilotriacetat
0,2% optischer Aufheller
0,5% Natriumhydroxid
0,5% Natriumsulfat
15,8% Wasser (davon 13,8% bei 130°C flüchtig).

Hierzu wurde zunächst das Natriumhydroxid als 50%ige Natronlauge, die geschmolzenen Ethoxylate und das Natriumsilikat in 36%iger wässriger Lösung vorgelegt, anschliessend das als filterfeuchte Paste vorliegende Alumosilikat (54% Wasser) sowie die übrigen, überwiegend in wässriger Lösung vorliegenden Bestandteile und zuletzt das wasserfreie Phosphat zugemischt. Die einen Wassergehalt von insgesamt 48,2%, eine Temperatur von 90 °C und eine Viskosität von 8500 mPa.s aufweisende Aufschlämmung wurde nach dem Homogenisieren unter einem am Düseneingang gemessenen Druck von 20 bar über Dralldüsen mit einer Austrittsöffnung von 4 mm in einem Sprühturm versprüht. Das im Gegenstrom unter Drall eingeführte Trockengas wies eine Eingangstemperatur von 220°C und eine Ausgangstemperatur (am Filtereingang gemessen) von 90°C auf. Die Staubexplosionsgrenze wurde bei einer Pulverkonzentration zwischen 30 und 200 g/m³ nicht erreicht, d.h. das Produkt ist in die Staubexplosionsklasse O einzuordnen. Das Rauchmessgerät am Ausgang des Abluftfilters zeigt einen Ausschlag zwischen 0,02 und 0,08 Skalenteilen an (zulässiger Grenzwert 0,15 Skalenteile), d.h. eine kritische Rauchbildung wurde nicht erreicht.

Das Sprühprodukt wies nach Verlassen des Sprühturmes eine Temperatur von 70°C auf und wurde in einer pneumatischen Förderanlage in weniger als 1 Minute auf eine Temperatur von 28°C gekühlt. Es bestand zu über 75 Gew.-% aus länglichen, d.h. stäbchen- bis tröpfchenförmigen Teilchen mit einer durchschnittlichen Länge von 0,8 bis 3 mm und einem mittleren Durchmesser von 0,1 bis 0,6 mm bei einem durchschnittlichen Verhältnis von Durchmesser zu Länge von 1 : 1,5 bis 1 : 6. Der Rest bestand aus unregelmässigen miteinander verkitteten stäbchenförmigen Teilchen und geringen Staubanteilen. Der Gehalt an Grobanteilen (1,6-3 mm) lag unter 1 Gew.-%. Das Schüttgewicht des Pulvers betrug 650 g/I.

Zur Bestimmung des Rieselverhaltens wurde 1 Liter des Pulvers in einem an seiner Auslauföffnung verschlossenen Trichter mit folgenden Abmessungen gefüllt. Durchmesser der oberen Öffnung 150 mm Durchmesser der unteren Öffnung 10 mm Höhe des konischen Trichterbereiches 230 mm Höhe des unten angesetzten zylindrischen Bereichs 20 mm Neigungswinkel des konischen Bereiches (gegen Horizontale) 73°

Als Vergleichssubstanz wurde trockener Seesand mit folgendem Kornspektrum gewählt.

Die Auslaufzeit des trockenen Sandes nach Freigabe der Ausflussöffnung wurde mit 100% angesetzt. Es ergaben sich folgende Vergleichswerte (Mittelwerte aus 5 Versuchen):

Zwecks Konfektionierung wurden 87,0 Gewichtsteile des Versuchsproduktes mit 10 Gewichtsteilen an pulverförmigem Natriumperborat-tetrahydrat, das mit 0,2 Gewichtsteilen Parfümöl besprüht worden war, 0,5 Gewichtsteilen eines Enzym-Granulates, hergestellt durch Verprillen einer Enzym-Schmelze, und 2,3 Gewichtsteilen an granuliertem Tetraacetylethylendiamin vermischt, wobei die Korngrösse der zugemischten Bestandteile im Bereich zwischen 0,1 und 1 mm lag. Das Schüttgewicht erhöht sich dadurch auf 700 g/l. Die Rieselfähigkeit änderte sich innerhalb der Fehlergrenzen nicht.

Das Gemisch erwies sich als hochwertiges, im Temperaturbereich zwischen 30° und 100°C einsetzbares Waschmittel. Hinsichtlich der Einspülbarkeit und der Rückstandsbildung in den Eingabevorrichtungen vollautomatischer Waschmaschinen waren keine Unterschiede zwischen einem lockeren Sprühpulver und dem Versuchsprodukt erkennbar. Die Lösungseigenschaften des unter (d) aufgeführten Vergleichsproduktes waren demgegenüber schlechter, wodurch es zu Rückstandsbildung in der Einspülvorrichtung und auf den Textilien kam.

### Vergleichsversuche

I) Der Düsendurchmesser der Sprühdüse wurde bei unverändertem Druck (20 bar) auf 2 mm reduziert.
11) Der Druck wurde bei einem Durchmesser der Düse von 3 mm auf 40 bar erhöht.
111) Der Druck wurde bei einem Durchmesser der Düse von 4 mm auf 40 bar erhöht.
IV) Der Druck wurde bei einem Durchmesser der Düse von 5 mm auf 15 bar abgesenkt.
V) Die Temperatur des Trocknungsgases wurde unter Beibehaltung eines Düsendurchmessers von 4 mm und einem Druck von 20 bar auf der Eingangsseite auf 250°C, am Turmausgang auf 94°C erhöht.

Bei Versuch I resultierte ein geblähtes, spezifisch leichtes (unter 500 g/I) Sprühprodukt mit hohem Staubanteil und verschlechtertem Rieselverhalten. Auch bei Versuch 11 und 111 entstanden spezifisch leichte, geblähte Pulver, wobei in Versuch III der Grobanteil stärker zunahm. Zu Versuch IV konnte keine ausreichende Trocknung erzielt werden, vielmehr entstanden ein feuchtes, klumpiges und nicht brauchbares Produkt.

Im Versuch V zeigte das Rauchmessgerät einen Skalenwert von 2 Skalenteilen an, womit der Rauchausstoss über der zulässigen Grenze liegt.

### Beispiel 2

Zur Herstellung eines Sprühproduktes folgender Zusammensetzung (in Gew.-%)
9,5% Talgalkohol + 14 EO
5,0% Talgalkohol + 5 EO
7,0% Oleyl-/Cetylalkohol + 8 EO
35,0% Natriumtripolyphosphat (35% Form I)
14,5% Zeolith NaA
8,8% Natriumsilikat (NaO : SiO = 1 : 2)
0,5% Na-Carboxymethylcellulose
0,5% Na-Ethylendiamin-tetramethylenphosphonat
0,2% optischer Aufheller
0,5% NaOH
2,2% Natriumsulfat
16,3% Wasser (davon 14,1% bei 130°C flüchtig)

Die Bestandteile wurden, wie in Beispiel 1 angegeben, zu einer Aufschlämmung mit einem Wassergehalt von 46,5% und einer Viskosität von 9000 mPa.s vermischt, wobei der Slurry vor Zugabe des Tripolyphosphats und des Zeoliths durch Einleiten von Wasserdampf an eine Temperatur von 88,5°C erhitzt wurde. Die Aufschlämmung wurde bei einem Druck von 22 bar über Dralldüsen mit einer Austrittsöffnung von 4,1 mm in einen Sprühturm versprüht. Die im Gegenstrom geführte Luft wies eine Eingangstemperatur (gemessen vor Eintritt in den Ringkanal) von 218°C und eine Ausgangstemperatur von 89,5 °C auf. Die Rauchanzeige in der Abluft lag bei 0,02 bis 0,07 Skalenteilen, hinsichtlich der Pulverkonzentration im Trockenturm herrschten die gleichen Bedingungen wie in Beispiel 1. Das den Sprühturm verlassende Pulver wurde im Förderschacht mit strömender, 24°C warmer Aussenluft auf 30°C abgekühlt.

Das Sprühprodukt bestand zu über 60 Gew.-% aus stäbchenförmigen Teilchen mit einer durchschnittlichen Länge von 0,7 bis 2,7 mm und einem mittleren Durchmesser von 0,1 bis 0,7 mm bei einem Abmessungsverhältnis von 1 : 1,6 bis 1 : 5 und einem Staubanteil von weniger als 1 Gew.-%. Das Schüttgewicht betrug 645 g/1 und die Rieselfähigkeit 83%.

In einem kontinuierlich betriebenen Mischer wurde das Sprühprodukt unter gleichzeitigem Zumischen von 10 Gew.-% Natriumperborat mit 1,4 Gew.-% an trockenem, feinkristallinem Alumosilikat (Zeolith NaA, Korngrösse 0,5 bis 7µm) bestäubt. Nach dem Zumischen von 1 Gew.-% Enzymgranulat und 3 Gew.-% granuliertem Bleichaktivator (Tetraacetylethylendiamin) stieg das Schüttgewicht auf 690 g/I bei einer Rieselfähigkeit von 88%. Die Lösungseigenschaften in Wasser waren unverändert gut.

### Beispiel 3

Beispiel 1 wurde wiederholt, jedoch anstelle des dort eingesetzten Natriumtripolyphosphats ein solches mit 40% Form I eingesetzt. Vor der Zugabe des Phosphats wurde der Slurry auf eine Temperatur von 90°C erhitzt und anschliessend im Kreislauf durch einen Homogenisator gepumpt. Die Viskosität betrug 11 000 mPa.s bei einem Wassergehalt von 43 Gew.-%. Das Versprühen erfolgte bei einem Druck von 22 bar und einer Düsenöffnung von 4,0 mm. Die Temperatur der im Gegenstrom geführten Trockenluft betrug 215°C am Turmeingang und 89°C am Turmausgang. Die übrigen Verfahrensparameter waren die gleichen wie in Beispiel 1.

Das Sprühprodukt entsprach hinsichtlich Korngrösse und Schüttgewicht dem Pulver gemäss Beispiel 1. Die Schüttfähigkeit betrug 86% der von trockenem Sand. Eine Nachbehandlung mit 0,06 Gew.-% Kieselsäureaerogel (Aerosil¹³) verbesserte die Rieselfähigkeit auf 89% der von trockenem Sand und führte zu einer Erhöhung des Schüttgewichtes von 640 g/I auf 660 g/I.

### Beispiel 4

Beispiel 2 wurde wiederholt, wobei jedoch infolge hoher Aussentemperaturen die Temperatur der in die Förderanlage einströmenden Kühlluft 37°C betrug. Aufgrund der verzögerten Abkühlung des vom Sprühprozess noch warmen Pulvers kam es zu geringfügigen Ausschwitzungen an nichtionischem Tensid auf der Oberfläche der Waschmittelkörner mit der Folge, dass die Rieselfähigkeit des Pulvers auf 81 % bei einem Schüttgewicht von 620 g/I abfiel. Durch eine Nachbehandlung mit 1 Gew.-% Zeolith NaA (Korngrösse 1 bis 8 µm) in einem kontinuierlich arbeitenden Mischer konnte die Rieselfähigkeit auf 86% der von trockenem Sand und das Schüttgewicht auf 640 g/I angehoben werden.

In den obigen Beispielen wurde die Viskosität mit einem Rotationsviskosimeter vom Typ Convimeter, der Fa. Brabender, Duisburg, Bundesrepublik Deutschland, gemessen.

### Beispiel 5

In einem kontinuierlich betriebenen Mischer wurden 89 Gewichtsteile des Sprühprodukts von Beispiel 1 mit 1 Gewichtsteil Enzymgranulat und 10 Gewichtsteilen eines Tensid-Compounds vermischt. Das Tensid-Compound wurde durch Sprühmischen hergestellt mit der folgenden Zusammensetzung:
24 Gew.-% Dodecylbenzolsulfonat-Natrium,
24 Gew.-% Kokosfettalkoholsulfat-Natrium,
15 Gew.-% Zeolith NaA,
15 Gew.-% Natriumtripolyphosphat,
10 Gew.-% Wasserglas,
2 Gew.-% Natriumsulfat,
10 Gew.-% Wasser.

Schüttgewicht 350 g/I, Korngrössenverteilung im Bereich 0,1 mm bis 1,6 mm. Es wurde so ein stark schäumendes Waschmittel vom Schüttgewicht 620 g/I erhalten.

## Patentansprüche

1. Körnige, freifliessende, in Wasser schnellösliche Waschmittelkomponente mit einem Schüttgewicht von 550 bis 800 g/I, bestehend aus synthetischen, im wesentlichen nichtionischen Tensiden, anorganischen Trägersubstanzen einschliesslich Alkalimetallsilikaten, sonstigen organischen Waschhilfsmitteln und aus adsorptiv bzw. als Hydrat gebundenem Wasser, dadurch gekennzeichnet, dass sie durch Sprühtrocknung hergestellt ist und zu mehr als 50 Gew.-% aus tropfenförmigen bis stäbchenförmigen Partikeln mit einem mittleren Durchmesser von 0,02 bis 1,5 mm, einer mittleren Länge von 0,1 bis 5 mm und einem Verhältnis von mittlerem Durchmesser zu mittlerer Länge von 1 1,2 bis 1 : 10 besteht und ihr Gehalt an alkoxylierten nichtionischen Tensiden 15 bis 28 Gew.-%, an synthetischen anionischen Tensiden weniger als 1 Gew.-%, an Seife weniger als 0,2 Gew.-% und an anorganischer Trägersubstanz 40 bis 80 Gew.-%, bezogen auf wasserfreie Substanz, beträgt.

2. Erzeugnis nach Anspruch 1, dadurch gekennzeichnet, dass dessen Gehalt an alkoxylierten nichtionischen Tensiden 17 bis 25 Gew.-% und insbesondere 18 bis 23 Gew.-%, der an anionischen Tensiden weniger als 0,5 Gew.-% und der an Seife 0 Gew.-% beträgt.

3. Erzeugnis nach einem der Ansprüche 1 oder 2, dadurch gekennzeichnet, dass es als anorganische Trägersubstanz 0 bis 60 Gew.-% Natriumtripolyphosphat einschliesslich seiner Hydrolyseprodukte, 5 bis 20 Gew.-% Alkalimetallsilikat der Zusammensetzung Na20: Si0₂ = 1 : 1,5-1 : 3,5 und 0 bis 40 Gew.-% feinkristallines, gebundenes Wasser enthaltendes Natriumalumosilikat von Zeolith A-Typ enthält, wobei die angeführten Mengen auf die wasserfreien Trägersubstanzen bezogen sind und der Gesamtgehalt an anorganischer Trägersubstanz 45 bis 70 Gew.-% beträgt.

4. Erzeugnis nach einem der Ansprüche 1 bis 3, dadurch gekennzeichnet, dass es als organische Trägersubstanz 10 bis 50 Gew.-% Natriumtripolyphosphat einschliesslich seiner Hydrolyseprodukte, 6 bis 15 Gew.-% Natriumsilikat (der Zusammensetzung Na₂0 : Si0₂ = 1 : 2-1 : 2,5) und 3 bis 30 Gew.-% Zeolith NaA enthält, wobei die angeführten Mengen auf die wasserfreien Trägersubstanzen bezogen sind.

5. Erzeugnis nach einem der Ansprüche 1 bis 4, dadurch gekennzeichnet, dass der Anteil an sonstigen organischen Waschhilfsmitteln 0,5 bis 10 Gew.-% und der Anteil an adsorptiv bzw. als Hydrat gebundenem Wasser 8 bis 20 Gew.-% beträgt.

6. Erzeugnis nach einem der Ansprüche 1 bis 5, dadurch gekennzeichnet, dass es aus kompakten, nichtporösen Partikeln mit geschlossener Oberfläche besteht, wobei 65 bis 100 Gew.-% der Partikel einen mittleren Durchmesser von 0,05 bis 1 mm, eine mittlere Länge von 0,3 bis 3 mm und ein Verhältnis von mittlerem Durchmesser zu mittlerer Länge von 1 : 1,4 bis 1 : 8 aufweisen.

7. Erzeugnis nach einem der Ansprüche 1 bis 6, dadurch gekennzeichnet, dass die Oberfläche der Partikel eine narbige bis lamellenförmige Feinstruktur aufweist.

8. Erzeugnis nach einem der Ansprüche 1 bis 7, dadurch gekennzeichnet, dass es ein Schüttgewicht von 600 bis 750 g/I aufweist.

9. Erzeugnis nach einem der Ansprüche 1 bis 8, dadurch gekennzeichnet, dass die Körner einen Überzug aus einem feinteiligen, in Wasser löslichen oder dispergierbaren Feststoff als Fluidisierungsmittel in einer Menge aufweisen, der 0,01 bis 3 Gew.-% des körnigen Sprühproduktes beträgt.

10. Erzeugnis nach einem der Ansprüche 1 bis 9, dadurch gekennzeichnet, dass der Überzug aus 0,1 bis 2 Gew.-% Zeolith vom Typ NaA besteht.

11. Erzeugnis nach einem der Ansprüche 1 bis 9, dadurch gekennzeichnet, dass der Überzug aus 0,05 bis 0,5 Gew.-% an feinteiliger Kieselsäure besteht.

12. Verfahren zur Herstellung der Erzeugnisse nach Anspruch 1 bis 11, dadurch gekennzeichnet, dass man eine insgesamt 55 bis 35 Gew.-% Wasser (einschliesslich des adsorptiv bzw. als Hydrat gebundenen Wassers) enthaltende Aufschlämmung der Bestandteile mittels Düsen, unter einem Druck von 16 bis 30 bar bei einem Durchmesser der Düsenaustrittsöffnung von 3 bis 5,5 mm in einen Trockenturm versprüht, wobei das Verhältnis von Druck am Düseneingang zum Durchmesser der Düsenaustrittsöffnung 3 bis 9 bar/mm beträgt und die Eingangstemperatur des zugeführten Trockengases, gemessen im Ringkanal des Trokkenturms, 250°C nicht überschreitet.

13. Verfahren nach Anspruch 12, dadurch gekennzeichnet, dass man Düsen verwendet, die auf das zu versprühende Gut eine Drallwirkung ausüben, wobei der Druck am Düseneingang 18 bis 28, insbesondere 19 bis 25 bar, der Düsendurchmesser der Düsenaustrittsöffnung 3,5 bis 5 mm, insbesondere 3,5 bis 4,5 mm und das Verhältnis von Druck am Düseneingang zum Durchmesser der Düsenaustrittsöffnung 4 bis 6 bar/mm, insbesondere 4,5 bis 5,5 bar/mm beträgt.

14. Verfahren nach einem der Ansprüche 12 oder 13, dadurch gekennzeichnet, dass die im Gegenstrom zum Sprühgut geführten Trockengase eine Eingangstemperatur von 180 bis 240°C, insbesondere von 190 bis 220°C, und eine Austrittstemperatur von 90 + 15°C aufweisen.

15. Verfahren nach einem der Ansprüche 12 bis 14, dadurch gekennzeichnet, dass eine wässrige Aufschlämmung versprüht wird, deren Wassergehalt einschliesslich des adsorptiv bzw. als Hydrat gebundenen Wassers 55 bis 42 Gew.-%, vorzugsweise 52 bis 44 Gew.-% beträgt.

16. Verfahren nach einem der Ansprüche 12 bis 15, dadurch gekennzeichnet, dass man beim Ansetzen der wässrigen Aufschlämmung von einem wasserfreien Natriumtripolyphosphat ausgeht, das zu 30 bis 50%, vorzugsweise zu 35 bis 45% aus der Modifikation I besteht.

17. Verfahren nach einem der Ansprüche 12 bis 16, dadurch gekennzeichnet, dass man die Viskosität des wässrigen Ansatzes auf 2000 bis 15000 mPa.s, vorzugsweise von 5000 bis 12 000 mPa.s, und insbesondere 6000 bis 10 000 mPa.s einstellt.

18. Verfahren nach einem der Ansprüche 12 bis 17, dadurch gekennzeichnet, dass man die Temperatur des wässrigen Ansatzes vor Zugabe des Tripolyphosphats auf über 85°C, vorzugsweise auf 86 bis 102°C, einstellt.

19. Verfahren nach einem der Ansprüche 12 bis 18, dadurch gekennzeichnet, dass man das Sprühprodukt nach Verlassen des Sprühturmes innerhalb von 5 Minuten, vorzugsweise innerhalb 2 Minuten, auf Temperaturen unterhalb 35°C, vorzugsweise 20° bis 30°C abkühlt.

20. Verfahren nach einem der Ansprüche 12 bis 18, dadurch gekennzeichnet, dass man das Sprühprodukt in einer Mischvorrichtung mit 0,01 bis 3 Gew.-% eines in Wasser löslichen oder dispergierbaren feinteiligen Feststoffes als Fluidisierungsmittel beschichtet.

21. Verfahren nach Anspruch 20, dadurch gekennzeichnet, dass man das Sprühgut mit 0,1 bis 2 Gew.-% Zeolith vom Typ NaA bzw. 0,05 bis 0,5 Gew.-% feinteiliger Kieselsäure beschichtet.

## Claims

1. A granular, free-flowing detergent component which dissolves rapidly in water and which has a powder density of 550 to 800 gll, consisting of synthetic, essentially non-ionic surfactants, inorganic supports, including alkali metal silicates, other organic washing aids and water bound by adsorption and in hydrate form, characterized in that it is produced by spray-drying and more than 50% by weight thereof consists of droplet-like to rodlet-like particles having an average diameter of 0.02 to 1.5 mm, an average length of 0.1 to 5 mm and a ratio of average diameter to average length of 1 : 1.2 to 1 : 10 and in that it contains 15 to 28% by weight non-ionic surfactants, less than 1% by weight synthetic anionic surfactants, less than 0.2% soap and 40 to 80% by weight inorganic support, based on anhydrous substance.

2. The product claimed in claim 1, characterized in that it contains 17 to 25% and more especially 18 to 23% by weight alkoxylated non-ionic surfactants, less than 0.5% by weight anionic surfactants and 0% soap.

3. A product as claimed in claim 1, characterized in that it contains as the inorganic support 0 to 60% by weight sodium tripolyphosphate, including its hydrolysis products, 5 to 20% by weight alkali metal silicate of the composition Na₂0: SiO_{z} = 1 : 1.5-1 : 3.5 and 0 to 40% by weight finely crystalline sodium alumosilicate containing bound water of the zeolite A type, the quantities shown being based on the anhydrous supports and the total content of inorganic support amounting to 45 to 70% by weight.

4. The product claimed in any of claims 1 to 3, characterized in that it contains as the inorganic support 10 to 50% by weight sodium tripolyphosphate, including its hydrolysis products, 6 to 15% by weight sodium silicate (having the composition Na₂0 : Si0_{2 =} 1 : 2 to 1 : 2.5) and 3 to 30% by weight zeolite NaA, the quantities shown being based on the anhydrous supports.

5. The product claimed in any of claims 1 to 4, characterized in that it contains 0.5 to 10% by weight of other organic washing aids and 8 to 20% by weight of water bound by adsorption and in hydrate form.

6. The product claimed in any of claims 1 to 5, characterized in that it consists of compact, nonporous particles having an uninterrupted surface, more than 65 to 100% by weight of the particles having an average diameter of 0.05 to 1 mm, an average length of 0.3 to 3 mm and a ratio of average diameter to average length of 1 : 1.4 to 1 : 8.

7. The product claimed in any of claims 1 to 6, characterized in that the surface of the particles has a grained to lamellar fine structure.

8. The product claimed in any of claims 1 to 7, characterized in that it has a powder density of 600 to 750 g/I.

9. The product claimed in any of claims 1 to 8, characterized in that the particles have a coating of a finely divided, water-soluble or water-dispersible solid as fludizing agent in a quantity of 0.01 to 3% by weight of the granular spray-dried product.

10. The product claimed in any of claims 1 to 9, characterized in that the coating consists of 0.1 to 2% by weight zeolite of the NaA type.

11. The product claimed in any of claims 1 to 10, characterized in that the coating consists of 0.05 to 0.5% by weight finely divided silica.

12. A process for producing the products claimed in claims 1 to 11, characterized in that a suspension of the constituents containing in all 55 to 35% by weight water is sprayed through nozzles having an orifice diameter of 3 to 5.5 mm into a spray-drying tower under a pressure of 16 to 30 bar, the ratio of the pressure at the nozzle entrance to the nozzle orifice diameter being 3 to 9 bar/mm and the entry temperature of the drying gas, as measured in the annular passage of the drying tower, not exceeding 250°C.

13. A process as claimed in claim 12, characterized in that nozzles which apply spin to the material to be sprayed are used, the pressure at the nozzle entrance being between 18 and 28 bar and more especially between 19 and 25 bar, the nozzle orifice diameter being from 3.5 to 5 mm and more especially from 3.5 to 4.5 mm and the ratio of the pressure at the nozzle entrance to the nozzle orifice diameter being between 4 and 6 bar/mm and more especially between 4.5 and 5.5 bar/mm.

14. A process as claimed in claim 12 or 13, characterized in that the drying gases guided in countercurrent to the material to be spray-dried have an entry temperature in the range from 180 to 240°C and more especially in the range from 190 to 220°C and an exit temperature of 90 + 15°C.

15. A process as claimed in any of claims 12 to 14, characterized in that an aqueous suspension containing 55 to 42% by weight and preferably 52 to 44% by weight water, including adsorptively bound water and water of hydration, is used.

16. A process as claimed in any of claims 12 to 15, characterized in that the aqueous suspension is prepared from an anhydrous sodium tripolyphosphate of which 30 to 50% and preferably 35 to 45% of the modification 1.

17. A process as claimed in any of claims 12 to 16, characterized in that the viscosity of the aqueous suspension is adjusted to between 2,000 and 15,000 mPa.s, preferably to between 5,000 and 12,000 mPa.s and more preferably to between 6,000 and 10,000 mPa.s.

18. A process as claimed in any of claims 12 to 17, characterized in that the temperature of the aqueous suspension is adjusted to a value above 85°C and preferably to a value between 86 and 102°C before addition of the tripolyphosphate.

19. A process as claimed in any of claims 12 to 18, characterized in that the spray-dried product is cooled to temperatures below 35°C and preferably to temperatures of 20 to 30°C over a period of 5 minutes and preferably over a period of 2 minutes.

20. A process as claimed in any of claims 12 to 18, characterized in that the spray-dried product is coated in a mixer with 0.01 to 3% by weight of a water-soluble or water-dispersible finely divided solid as fludizing agent.

21. A process as claimed in claim 20, characterized in that the spray-dried product is coated with 0.1 to 2% by weight zeolite of the NaA type or with 0.05 to 0.5% by weight finely divided silica.

## Revendications

1. Composant d'agent de lavage granulaire, s'écoulant librement, se dissolvant rapidement dans l'eau, ayant une densité apparente de 550 à 800 g/I et constitué d'agents tensio-actifs synthétiques essentiellement non ioniques, de substances supports inorganiques, y compris des silicates de métaux alcalins, d'autres agents auxiliaires de lavage organiques et d'eau fixée par adsorption ou sous forme d'un hydrate, caractérisé en ce qu'on le prépare moyennant un séchage par pulvérisation, tandis qu'il est constitué, pour plus de 50% en poids, de particules d'une configuration se situant entre celle de gouttes et celle de bâtonnets d'un diamètre moyen de 0,02 à 1,5 mm, d'une longueur moyenne de 0,1 à 5 mm et d'un rapport diamètre moyen/longueur moyenne de 1 : 1,2 à 1 : 10, sa teneur en agents tensio-actifs non ioniques allant de 15 à 28% en poids, sa teneur en agents tensio-actifs anioniques synthétiques étant inférieure à 1 % en poids, sa teneur en savon étant inférieure à 0,2% en poids et sa teneur en substance support inorganique étant de 40 à 80% en poids, calculé sur la substance anhydre.

2. Produit selon la revendication 1, caractérisé en ce que sa teneur en agents tensio-actifs non ioniques alcoxylés est de 17 à 25% en poids, en particulier, de 18 à 23% en poids, sa teneur en agents tensio-actifs anioniques étant inférieure à 0,5% en poids et sa teneur en savon étant de 0%.

3. Produit selon l'une quelconque des revendications 1 ou 2, caractérisé en ce que, comme substance support inorganique, il contient 0 à 60% en poids de tripolyphosphate de sodium, y compris ses produits d'hydrolyse, 5 à 20% en poids d'un silicate d'un métal alcalin de la composition Na₂0 : Si0₂ = 1 : 1,5-1 : 3,5, ainsi que 0 à 40% en poids d'aluminosilicate de sodium de type zéolite A, finement cristallin et contenant de l'eau fixée, les quantités indiquées étant rapportées aux substances supports anhydres, tandis que la teneur totale en substance support inorganique est de 45 à 70% en poids.

4. Produit selon une des revendications 1 à 3, caractérisé en ce que, comme substance support inorganique, il contient 10 à 50% en poids de tripolyphosphate de sodium, y compris ses produits d'hydrolyse, 6 à 15% en poids de silicate de sodium (de la composition Na20: Si0₂ = 1 : 2-1 : 2,5) et 3 à 30% en poids de zéolite NaA, les quantités indiquées étant rapportées aux substances supports anhydres.

5. Produit selon une des revendications 1 à 4, caractérisé en ce que la quantité d'autres agents auxiliaires de lavage organiques est de 0,5 à 10% en poids, tandis que la quantité d'eau fixée par adsorption ou sous forme d'un hydrate est de 8 à 20% en poids.

6. Produit selon une des revendications 1 à 5, caractérisé en ce qu'il est constitué de particules compactes, non poreuses et à surface fermée, 65 à 100% en poids des particules ayant un diamètre moyen de 0,05 à 1 mm, une longueur moyenne de 0,3 à 3 mm et un rapport diamètre moyen/ longueur moyenne de 1 : 1,4 à 1 : 8.

7. Produit selon une des revendications 1 à 6, caractérisé en ce que la surface des particules a une fine structure grenue à lamellaire.

8. Produit selon une des revendications 1 à 7, caractérisé en ce qu'il a une densité apparente de 600 à 750 g/1.

9. Produit selon une des revendications 1 à 8, caractérisé en ce que les grains comportent un revêtement constitué d'une substance solide finement divisée, soluble ou dispersable dans l'eau comme agent de fluidisation, en une quantité représentant 0,01 à 3% en poids du produit de pulvérisation granulaire.

10. Produit selon une des revendications 1 à 9, caractérisé en ce que le revêtement est constitué de 0,1 à 2% en poids de zéolite de type NaA.

11. Produit selon une des revendications 1 à 10, caractérisé en ce que le revêtement est constitué de 0,05 à 0,5% en poids d'acide silicique finement divisé.

12. Procédé de préparation des produits selon les revendications 1 à 11, caractérisé en ce que, au moyen de pulvérisateurs dont l'ouverture de sortie a un diamètre de 3 à 5,5 mm, sous une pression de 16 à 30 bars, on pulvérise, dans une tous de séchage, une suspension des constituants, contenant, au total, 55 à 35% en poids d'eau, le rapport du diamètre à l'entrée des pulvérisateurs au diamètre de l'ouverture de sortie des pulvérisateurs est de 3 à 9 bars/mm, tandis que la température d'entrée du gaz de séchage acheminé, mesurée dans le canal annulaire de la tour de séchage, ne dépasse pas 250 °C.

13. Procédé selon la revendication 12, caractérisé en ce qu'on utilise des pulvérisateurs exerçant un effet giratoire sur le produit à pulvériser, la pression régnant à l'entrée des pulvérisateurs étant de 18 à 28, en particulier, de 19 à 25 bars, le diamètre de l'ouverture de sortie des pulvérisateurs étant de 3,5 à 5 mm, en particulier, de 3,5 à 4,5 mm, tandis que le rapport de la pression à l'entrée des pulvérisateurs au diamètre de l'ouverture de sortie des pulvérisateurs est de 4 à 6 bars/mm, en particulier, de 4,5 à 5,5 bars/mm.

14. Procédé selon une des revendications 12 ou 13, caractérisé en ce que les gaz de séchage acheminés en contre-courant au produit de pulvérisation ont une température d'entrée de 180 à 240°C, en particulier, de 190 à 220°C, ainsi qu'une température de sortie de 90 ± 15°C.

15. Procédé selon une des revendications 12 à 14, caractérisé en ce qu'on pulvérise une suspension aqueuse dont la teneur en eau, y compris l'eau fixée par adsorption ou sous forme d'un hydrate est de 55 à 42% en poids, de préférence, de 52 à 44% en poids.

16. Procédé selon une des revendications 12 à 15, caractérisé en ce que, pour la formation de la suspension aqueuse, on part d'un tripolyphosphate de sodium anhydre constitué, pour 30 à 50%, de préférence, pour 35 à 45%, de la modification I.

17. Procédé selon une des revendications 12 à 16, caractérisé en ce qu'on règle la viscosité de la charge aqueuse à 2.000-15.000 mPa.s, de préférence, à 5.000-12.000 mPa.s et, en particulier, à 6.000-10.000 mPa.s.

18. Procédé selon une des revendications 12 à 17, caractérisé en ce que, avant l'addition du tripolyphosphate, on règle la température de la charge aqueuse à plus de 85°C, de préférence à 86-102°C.

19. Procédé selon une des revendications 12 à 18, caractérisé en ce qu'on refroidit le produit de pulvérisation endéans 5 minutes, de préférence, endéans 2 minutes, à des températures inférieures à 35 °C, de préférence, à des températures de 20 à 30 °C.

20. Procédé selon une des revendications 12 à 18, caractérisé en ce qu'on enduit le produit de pulvérisation dans un dispositif de mélange avec 0,01 à 3% en poids d'une substance solide finement divisée soluble ou dispersable dans l'eau, comme agent de fluidisation.

21. Procédé selon la revendication 20, caractérisé en ce qu'on enduit le produit de pulvérisation avec 0,1 à 2% en poids de zéolite de type NaA ou avec 0,05 à 0,5% en poids d'acide silicique finement divisé.
